# EUROPÄISCHE PATENTSCHRIFT

(11) **EP 0 411 253 B1**
(45) Veröffentlichungstag und Bekanntmachung des Hinweises auf die Patenterteilung: **28.02.1996**
(21) Anmeldenummer: 90108786.6
(22) Anmeldetag: 10.05.1990
(51) Int. Cl.: B24D 3/00, B24D 18/00

(54) **Verfahren zum Herstellen von mit extrem harten Schleifkörnern belegten Schleif- od. dgl. Werkzeugen, insbes.zur Zahnradfeinbearbeitung und damit erhältliche Schleif- od. dgl. Werkzeug.**
Method for manufacturing grinding or similar tools covered with extremely hard abrasive grains, in particular for finishing gear wheels and tools obtainable by this process.
Le procédé de fabrication d'outils abrasifs ou similaires garnis de grains abrasifs extremement durs, notamment pour la finition de roues dentées, et outils obtenus ainsi.

(30) Priorität: 01.08.1989 DE 3925364
(43) Veröffentlichungstag der Anmeldung: 06.02.1991
(73) Patentinhaber: HURTH MASCHINEN UND WERKZEUGE G.m.b.H.-i.K., D-80809 München (DE)
(72) Erfinder: Loos, Herbert, D-8250 Dorfen-Stadt 1 (DE); Erhardt, Manfred, D-8039 Puchheim (DE); Reichert, Gerhard, D-8037 Esting (DE)
(74) Vertreter: Stahl, Gerhard F.W.

(56) Entgegenhaltungen:
- EP-A- 0 048 356
- EP-A- 0 204 195
- DE-B- 1 097 788
- DE-C- 3 336 593
- FR-A- 993 724
- FR-A- 2 107 309
- GB-A- 1 174 257
- GB-A- 2 155 372
- US-A- 2 523 698

## Beschreibung

Die Erfindung betrifft ein Verfahren zum Herstellen eines mit extrem harten Schleifkörnern belegten Schleif- od. dgl. Werkzeugs, insbes. eines solchen zur Zahnradfeinbearbeitung, und ein damit erhältliches Schleif- od. dgl. Werkzeug. Dabei kann dieses Werkzeug die Form einer Scheibe von beliebigem Querschnitt, eines Zahnrades, einer Zahnstange oder einer Schnecke haben. An dieser Stelle sei ausdrücklich darauf hingewiesen, daß die hier und im folgenden verwendeten Begriffe "Schleifen" und "Schleifwerkzeug" im weitesten Sinne zu verstehen sind, d.h. daß insbesondere auch "Honen", "Hartschaben", "Schabschleifen", "Abziehen" und "Abrichten" einschließlich der dafür verwendeten Werkzeuge darunter zu verstehen sind. Das gilt sinngemäß auch für den Begriff "extrem harte Schleifkörner", worunter Diamant-, CBN-, Wolframkarbid- und dgl. Körner verstanden werden sollen, wie sie bei abrasiven, d.h. keine einheitlich gerichteten Schneidkanten aufweisenden Werkzeugen bekannt sind.

### Stand der Technik

Aus der DE 33 36 593 C1 ist ein mit CBN-Körnern beschichtetes Werkzeug zum Feinbearbeiten der Zahnflanken von Werkstück-Zahnrädern bekannt, bei dem die Zahnflanken überschliffen sind. Das Überschleifen der Zahnflanken ist enorm zeitaufwendig und die dafür verwendeten, mit Diamantkörnern beschichteten Werkzeuge sind sehr teuer in der Anwendung.

In der FR 2 107 309 A ist ein Verfahren zum Herstellen einer in Achsrichtung profilierten Schleifscheibe gezeigt, die einen mit einem Gemisch aus einem Kunststoff und Diamantkörnern belegter Grundkörper aus Keramik aufweist. Zum Profilieren des Grundkörpers ist ein Formblock erforderlich, mit dem der Grundkörper vor dem Belegen profiliert wird; bei Verwendung eines Grundkörpers aus Stahl wäre eine weitere Schleifscheibe zum Profilieren nötig. Das Kunststoff/Diamantkörner-Gemisch wird in Form eines Bandes außen auf den Grundkörper aufgebracht, nachdem dessen Poren verschlossen wurden.

### Aufgabe

Der Erfindung liegt die Aufgabe zugrunde, ein Verfahren zu entwickeln, mit dem Werkzeuge der eingangs genannten Art kostengünstiger herstellbar sind als bisher, bzw. ein Werkzeug der eingangs genannten Art so weiterzuentwickeln, daß es kostengünstiger herstellbar ist.

### Lösung

Gemäß dem Patentanspruch 1 besteht die Lösung der Aufgabe primär drin, daß die extrem harten Schleifkörner von den Poren eines Grundkörpers aus Keramik aufgenommen und dort mittels eines Klebstoffes gehalten werden. Der Anspruch 2 bezieht sich auf ein nach diesem Verfahren erhältliches Schleifwerkzeug.

Ein ganz wesentlicher Vorteil des erfindungsgemäßen Verfahrens bzw. des so erhältlichen Werkzeugs besteht darin, daß der Grundkörper aus Keramik unabhängig von seiner Form mit einem einfachen, preiswert zu beschaffenden Schleifwerkzeug sehr präzise hergerichtet werden kann; ein nachträgliches Bearbeiten der extrem harten Schleifkörner wie bei dem aus der DE 33 36 593 C1 bekannten Werkzeug ist nicht erforderlich.

### Zeichnung

Die Erfindung wird nachstehend anhand von drei Ausführungsbeispielen beschrieben, die in 4 Figuren dargestellt sind.
Es zeigen
- Fig. 1: eine tellerförmige Schleifscheibe im Schnitt,
- Fig. 2: einen vergrößert dargestellten Ausschnitt aus einem gemäß der Erfindung hergestellten Werkzeug,
- Fig. 3: ein zahnradförmiges Schleif- od. dgl. Werkzeug, und
- Fig. 4: eine zylindrische Schleifscheibe im Schnitt.

### Beschreibung

Eine tellerförmige Schleifscheibe 1 (Fig. 1) aus Keramik-Material ist zumindest auf ihrer einen Stirnseite 2 mit extrem harten Schleifkörnern 3 belegt. Dazu wird die zu belegende Stirnseite 2 mit einem Klebstoff 4 eingestrichen und unmittelbar danach werden die Schleifkörner 3 aufgebracht. Das kann durch Aufstreuen erfolgen oder durch Auftragen mit einem Pinsel. Noch ehe der Klebstoff 4 anfängt hart zu werden, werden die Schleifkörner 3 gegen die Schleifscheibe gedrückt. Dabei schieben sich die Schleifkörner 3 in die Poren 5 des Keramik-Materials 6 (Fig. 2), in die sich der Klebstoff 4 schon vorher "eingesaugt" hat. Das Eindrücken der Schleifkörner 3 kann mit einem entsprechend geformten, nicht dargestellten Drückwerkzeug erfolgen, aber auch durch Einstreichen mit einem einfachen Werkzeug, z.B. einem Spatel, im Extremfall sogar mit dem Finger. Anschließend läßt man dan Klebstoff 4 entsprechend den Vorschriften des Herstellers aushärten. Bei einem Kleber auf Epoxydharz-Basis kann das z.B. 2 Stunden bei etwa 150^{o}C sein.

Die Schleifscheibe nach Fig. 1 wird, um mit ihr arbeiten zu können, im Bereich ihrer Außenkontur kurz abgezogen, z.B. mit einem Einkorn-Diamant-Abrichter. Dabei werden bei jedem Abziehen neue Schleifkörner an der belegten Stirnseite 2 freigelegt, die dann als "Schneiden" fungieren.

Eine wie vorstehend beschrieben mit Diamantkörnern beschichtete Schleifscheibe 1 kann sowohl zum Schleifen von mit CBN-Körnern beschichteten zahnradartigen Werkzeugen gemäß der DE-OS 33 36 593 verwendet werden als auch zum Schleifen von insbesondere gehärteten Werkstück-Zahnrädern. Eine entsprechend mit CBN-Körnern beschichtete Schleifscheibe wird i.d.R. zum Schleifen von gehärteten Werkstück-Zahnrädern benützt.

Ein zahnradförmiges Werkzeug 7 (Fig. 3) kann in im Prinzip gleicher Weise auf seinen Zahnflanken mit extrem harten Schleifkörnern belegt werden. Dazu muß es nur vorher exakt ausgerichtet und genau geschliffen worden sein. Zum Eindrücken der Schleifkörner 3 läßt man das Werkzeug 7 mit einem Meisterrad 8 abrollen, da dann die Schleifkörner 3 nur noch ganz wenig und gleichmäßig aus den vorher geschliffenen Zahnflanken vorstehen.

Schließlich kann auch eine auf ihrer Umfangsfläche 12 wirksame Schleifscheibe 10 mit kreisförmigem Querschnitt (zylindrisch, kegelig, ballig usw.), wie eine mögliche Form in Fig. 4 gezeigt ist, in im Prinzip gleicher Weise mit extrem harten Schleifkörnern belegt werden. Dazu wird sie vorher exakt ausgerichtet und abgezogen. Zum Eindrücken der Schleifkörner 3 läßt man die Schleifscheibe 10 auf einer entsprechend geformten Gegenfläche abrollen oder führt eine solche Gegenfläche an der abrollenden Schleifscheibe entlang. Wenn die Schleifscheibe 10 auch an einer oder beiden Stirnflächen 11 belegt werden soll, kann in gleicher Weise vorgegangen werden wie es oben im Zusammenhang mit der tellerförmigen Schleifscheibe 1 beschrieben ist.

### Begriffsliste

- 1: Schleifscheibe
- 2: Stirnseite von 1
- 3: Schleifkorn
- 4: Klebstoff
- 5: Pore in 6
- 6: Keramik-Material
- 7: zahnradförmiges Werkzeug
- 8: Meisterrad
- 10: Schleifscheibe
- 11: Stirnseite von 10
- 12: Umfangsfläche von 10

## Patentansprüche

1. Verfahren zum Herstellen eines mit extrem harten Schleifkörnern belegten Schleif- od. dgl. Werkzeugs, insbes. zur Zahnradfeinbearbeitung, mit den Verfahrensschritten
a) hochgenaues Herrichten eines dazu exakt ausgerichteten Grundkörpers (6) aus einem porösen Keramikmaterial;
b) Aufbringen eines Klebstoffs (4) auf der/den zu belegenden Fläche/n;
c) Aufbringen der extrem harten Schleifkörner (3) auf den Klebstoff (4);
d) Eindrücken der extrem harten Schleifkörner (3) in die Poren (5) des Grundkörpers (6), wobei das Eindrücken je nach Form des Grundkörpers (6) mittels einer angepaßten Drückscheibe, einem Spatel oder den Fingern oder aber durch relatives Abrollen lassen des Grundkörpers (6) auf einer entsprechend geformten Fläche bzw. mit einem Meisterrad (8) erfolgt, derart, daß die extrem harten Schleifkörner (3) noch ganz wenig und gleichmäßig aus den Poren (5) herausragen;
e) Aushärten des Klebstoffs.

2. Schleif- od. dgl. Werkzeug, insbes. zur Anwendung in der Zahnradfeinbearbeitung, erhältlich durch das im Anspruch 1 angegebene Verfahren.

## Claims

1. A method of manufacturing a grinding or similar tool covered with extremely hard abrasive granules, in particular for the fine machining of gearwheels, comprising the method steps:
a) high-precision preparation of a basic body (6) accurately aligned for the purpose and made of a porous ceramic material;
b) application of a adhesive (4) to the surface(s) to be covered;
c) application of the extremely hard abrasive granules (3) to the adhesive (4);
d) pressing of the extremely hard abrasive granules (3) into the pores (5) of the basic body (6), pressing being carried out according to the form of the basic body (6) by means of a suitable pressure disc, a spatula or the fingers, or by relative rolling of the basic body (6) on a correspondingly formed surface or using a master wheel (8) in such a manner that the extremely hard abrasive granules (3) project very little and uniformly from the pores (5);
e) hardening of the adhesive.

2. A grinding or similar tool, in particular for use in the fine machining of gearwheels, obtainable by the method set out in claim 1.

## Revendications

1. Procédé pour réaliser un outil de rectification ou analogue, garni de grains abrasifs extrêmement durs, notamment pour la rectification des roues dentées, procédé comportant les étapes suivantes :
a) préparation hautement précise d'une structure de base (6), exactement adaptée à cette réalisation et constituée d'un matériau céramique poreux,
b) application d'une colle (4) sur la surface ou les surfaces à garnir,
c) apport de grains abrasifs extrêmement durs (3) sur la colle (4),
d) enfoncement des grains abrasifs extrêmement durs (3) dans les pores (5) de la structure de base (6), cet enfoncement, selon la forme de la structure de base (6), s'effectuant au moyen d'un disque de pressage adéquat, d'une spatule, ou des doigts, ou encore en faisant rouler la structure de base (6) sur une surface de forme correspondante ou bien avec une roue maîtresse (8), de sorte que les grains abrasifs extrêmement durs (3) ne fassent plus que très peu saillie, et de façon uniforme, en dehors des pores (5).

2. Outil de rectification ou analogue, destiné notamment à être mis en oeuvre dans la rectification des roues dentées, et pouvant être obtenu par le procédé indiqué dans la revendication 1.
